# EUROPÄISCHE PATENTSCHRIFT

(11) **EP 3 544 042 B1**
(45) Veröffentlichungstag und Bekanntmachung des Hinweises auf die Patenterteilung: **11.08.2021**
(21) Anmeldenummer: 18163601.0
(22) Anmeldetag: 23.03.2018
(51) Int. Cl.: H01H 47/04, H01H 47/32, H01F 7/18

(54) **SCHÜTZ MIT EINER ENERGIEEFFIZIENTEN SPULENANSTEUERUNG**
CONTACT WITH ENERGY EFFICIENT COIL CONTROL
PROTECTION COMPRENANT UNE COMMANDE DE BOBINE ÉLECTRONIQUE ÉCONOME EN ÉNERGIE

(43) Veröffentlichungstag der Anmeldung: 25.09.2019
(73) Patentinhaber: Siemens Aktiengesellschaft, 80333 München (DE)
(72) Erfinder: Aufschneider, Klaus, 92278 Illschwang (DE)

(56) Entgegenhaltungen:
- DE-A1-102008 031 728
- DE-A1-102015 101 778
- US-B1- 7 315 440

## Beschreibung

Die Erfindung betrifft einen Schütz mit einer energieeffizienten Spulenansteuerung.

Ein Schütz arbeitet üblicherweise nach dem Prinzip eines Elektromagneten. Ein Strom in der Erregerspule erzeugt einen magnetischen Fluss durch einen ferromagnetischen Kern und einen beweglich gelagerten ferromagnetischen Anker. An einem Luftspalt kommt es zur Krafteinwirkung auf den Anker, wodurch dieser einen oder mehrere Kontakte des Schaltelements schaltet. Üblicherweise wird der Anker durch Federkraft in die Ausgangslage zurückgestellt, sobald die Spule nicht mehr erregt ist. Das Öffnen oder das Schließen des Schaltelements wird über die Erregung der Spule gesteuert. Durch das Erregen der Spule wird ein mit dem Anker verbundener beweglich gelagerter Kontakt mit einem Festkontakt des Schaltelements elektrisch leitend verbunden oder vom Festkontakt elektrisch getrennt. Im geschlossenen Zustand des Schaltelements wird die über das Schaltelement geführte Energieversorgung des Stromkreises aufrecht erhalten. Im geöffneten Zustand wird die über das Schaltelement geführte Energieversorgung des Stromkreises unterbrochen.

Schütze werden immer mehr mittels einer speicherprogrammierbaren Steuerung (SPS) angesteuert. Die Ausgänge dieser SPS bestehen zunehmend aus Halbleitern mit einer maximalen Strombelastung von 0,5 oder 2A bei 24V und einem DC-Strom. Auf Grund von Energie- und Ressourceneinsparungen werden Schütze immer mehr mit integrierten elektronischen Spulenansteuerungen ausgestattet. Diese haben eine sehr hohe kurzzeitige Anzugsleistung, die allerdings im Vergleich zu konventionellen Schützen konstant ist. Die Energieeinsparung findet in der Halteperiode statt.

Im Stand der Technik gab es bisher klassische DC-Antriebe ohne elektronische Spulenansteuerung. Diese werden kontinuierlich vom Strom durchflossen, so dass Fehlermeldungen ausgeschlossen waren.

Um das Problem bei elektronisch gesteuerten Antrieben zu lösen, wird häufig ein Widerstand parallel zum Schütz angeschlossen. Der Nachteil hierbei ist, dass der Strom ständig durch diese Widerstände fließt, so dass es also zum Einen zu einer Erwärmung kommt und zum Anderen zu einer unnützen Verlustleistung.

Die US 7 315 440 B1 beschreibt einen Schütz mit einer energieeffizienten Spulenansteuerung, wobei die Spulenansteuerung Anschlüsse aufweist, welche nach Anlegen einer Steuerspannung eine Spule mittels Einschaltimpuls ansteuern, welcher von einem Komparator ausgebildet ist, und wobei der Komparator ausgangsseitig einen Feldeffekttransistor ansteuert.

Aus der DE 10 2015 101778 A1 geht eine Spulenansteuerung hervor, in der ein Monoflop und ein PWM Impulsgenerator jeweils einen Feldeffekttransistor ansteuern.

Die DE 10 2008 031 728 A1 beschreibt eine Elektromagnetventilantriebsschaltung in Form einer Stromdetektionsschaltung, welche ein Pulssignal Sd auf der Basis einer Spannung Vd generiert, die einem durch eine Magnetspule fließenden Strom I entspricht, und das Pulssignal Sd zurück zu einer PWM-Schaltung einer Sehaltersteuerung führt. Die PWM-Schaltung generiert ein Pulssignal Sr mit einer festgelegten relativen Einschaltdauer auf der Basis eines Vergleichs zwischen dem rückgeführten Pulssignal Sd und einem Spannungswert, der einem ersten Stromwert oder einem zweiten Stromwert entspricht, und liefert das Pulssignal Sr an eine Pulszufuhreinheit. Die Pulszufuhreinheit liefert das Pulssignal Sr als ein erstes Pulssignal S1 und/oder ein zweites Pulssignal S2 an einen Gate-Anschluss G eines MOSFET.

Demgemäß besteht die Aufgabe der vorliegenden Erfindung darin, einen Schütz mit einer energieeffizienten elektronischen Spulenansteuerung zu schaffen.

Diese Aufgabe wird erfindungsgemäß durch einen Schütz mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Erfindungsgemäß wird diese Aufgabe durch einen Schütz mit einer energieeffizienten Spulenansteuerung gelöst, wobei die Spulenansteuerung Anschlüsse A1/A2 aufweist, welche nach Anlegen einer Steuerspannung eine Spule mittels Einschaltimpuls ansteuern, welcher von einem Komparator 1 ausgebildet ist und wobei ein Komparator 2 als Multivibrator ausgebildet ist und wobei die Komparatoren 1 und 2 ausgangsseitig abwechselnd Feldeffekttransistoren FET1 und FET2 ansteuern.

Nach dem Anlegen der Steuerspannung an die Schützanschlüsse A1 /A2 wird die Magnetspule mittels Einschaltimpuls in voller Höhe (maximaler Strom) angesteuert. Dieser Einschaltimpuls wird mittels Komparator 1 erzeugt, die Impulslänge ist dabei variabel. Dazu wird vom Komparator 1 zuerst ein High- Signal Ausgegeben und im Anschluss dauerhaft LOW. Der Komparator 2 arbeitet als Multivibrator. Durch geeignete Beschaltung des Komparators kann die Schaltfrequenz und auch die Stromflussdauer durch die Schützspule eingestellt werden. Die beiden Komparatorausgänge steuern Feldeffekttransistoren FET1 und FET2 (MOSFETs) an, die im Spulenstromkreis parallel geschaltet sind. Ist der FET 1 leitend, wird der FET 2 (der die PWM erzeugt) überbrückt, der Einschaltimpuls wirkt in voller Höhe. Nach Ablauf des Einschaltimpulses sperrt FET 1, es wirkt nun ausschließlich die PWM auf die Spule. Mit dieser Schaltungsanordnung lässt sich die Halteleistung auf frei wählbare Werte reduzieren.

Mit dieser Schaltung kann eine grundlegende Anforderung an DC- Schütze umgesetzt werden. Die Anforderung besteht in der Reduzierung der Halteleistung der Schützspule ohne zusätzliche Verlustwärme. Diese Schaltung lässt sich auf kleinstem Raum platzieren. Sie ist sehr kostengünstig, da nur ein Zweifach-Komparator, 2 FETs und wenige Widerstände bzw. Kondensatoren notwendig sind. Ein weiterer großer Vorteil besteht darin, dass auf einen Controller mit entsprechender Firmware verzichtet werden kann. Diese Schaltung kann bei Bedarf auch als externes Vorschaltelement an Standard- DC- Schütze angebaut werden.

In einer weiteren speziellen Fortführung des erfindungsgemäßen Konzepts kann es vorgesehen sein, dass der mittels Komparator 1 erzeugte Einschaltimpuls variabel ist.

Eine erfindungsgemäße Weiterführung dieses Konzepts kann darin bestehen, dass vom Komparator 1 zur Erzeugung eines Schaltimpulses zuerst ein High-Signal und anschließend dauerhaft ein Low-Signal erzeugt wird.

In einer besonders vorteilhaften Ausgestaltung der Erfindung kann es vorgesehen sein, dass die Beschaltung am Komparator 2 derart ausgebildet ist, dass Schaltfrequenz und Stromflussdauer durch die Magnetspule einstellbar ist.

Es ist außerdem vorteilhaft, wenn mindestens ein Feldeffekttransistor FET1 oder FET2 als MOSFET ausgebildet ist.

In einer weiteren speziellen Fortführung des erfindungsgemäßen Konzepts kann es vorgesehen sein, dass die Feldeffekttransistoren FET1 und FET2 im Spulenstromkreis parallel geschaltet sind.

Erfindungsgemäß wird bei Ansteuerung des Feldeffekttransistors 1 der Feldeffekttransistor 2 überbrückt geschaltet.

Erfindungsgemäß ist nach Ablauf des Einschaltimpulses der Feldtransistoreffekt FET1 gesperrt.

Es entspricht der Erfindung, dass nach Ablauf des Einschaltimpulses ausschließlich eine Pulsweitenmodulation auf die Spule wirkt.

In einer weiteren speziellen Fortführung des erfindungsgemäßen Konzepts kann es vorgesehen sein, dass die Spulenansteuerung mit einer frei wählbaren Halteleistung ausgebildet ist.

In einer weiteren speziellen Fortführung des erfindungsgemäßen Konzepts kann es vorgesehen sein, dass diese Spulenansteuerung in einem externen Vorschaltelement an einen Standard- DC- Schütz ausgebildet ist.

Der erfindungsgemäße Schütz mit energieeffizienter Spulenansteuerung weist Anschlüsse A1/A2 auf, welche nach dem Anlegen der Steuerspannung die Spule mittels Einschaltimpuls in voller Höhe (maximaler Strom) ansteuern. Dieser Einschaltimpuls wird mittels eines Komparators 1 erzeugt, die Impulslänge ist dabei variabel. Dazu wird vom Komparator 1 zuerst ein High-Signal ausgegeben und anschließend dauerhaft LOW. Ein weiterer Komparator 2 arbeitet als Multivibrator. Durch geeignete Beschaltung des Komparators 2 kann die Schaltfrequenz und ebenso die Stromflussdauer durch die Spule eingestellt werden. Ausgangsseitig steuern die beiden Komparatoren 1 und 2 Feldeffekttransistoren FET1 und FET2, insbesondere MOSFETs an, welche vorzugsweise im Spulenstromkreis parallel geschaltet sind. Ist der Feldeffekttransistor FET 1 leitend, wird der Feldeffekttransistor FET 2, welcher die Pulsweitenmodulation (PWM) erzeugt, überbrückt, so dass der Einschaltimpuls in voller Höhe wirkt. Nach Ablauf des Einschaltimpulses sperrt der Feldeffekttransistor FET 1, es wirkt nun ausschließlich die PWM des Feldeffekttransistors FET 2 auf die Spule. Mit dieser Schaltungsanordnung lässt sich die Halteleistung auf frei wählbare Werte reduzieren.

Weitere Vorteile und Ausführungen der Erfindung werden nachfolgend anhand eines Ausführungsbeispiels sowie anhand der Zeichnung näher erläutert.

Dabei zeigen:
Fig. 1 ein Schaltbild einer erfindungsgemäßen energieeffizienten Spulenansteuerung in einem Schütz.

Fig. 1 zeigt ein Schaltbild einer erfindungsgemäßen energieeffizienten Spulenansteuerung in einem Schütz. Der erfindungsgemäße Schütz mit energieeffizienter Spulenansteuerung weist Anschlüsse A1/A2 1, 2 auf, welche nach dem Anlegen der Steuerspannung eine Spule 3 mittels Einschaltimpuls 4 in voller Höhe (maximaler Strom) ansteuern. Dieser Einschaltimpuls 4 wird mittels eines Komparators 1 5 erzeugt, die Impulslänge ist dabei variabel. Dazu wird vom Komparator 1 5 zuerst ein High- Signal ausgegeben, danach dauerhaft LOW. Ein weiterer Komparator 2 6 arbeitet als Multivibrator. Durch geeignete Beschaltung des Komparators 2 6 kann die Schaltfrequenz und ebenso die Stromflussdauer durch die Spule 3 eingestellt werden. Ausgangsseitig steuern die beiden Komparatoren 1 und 2 5, 6 Feldeffekttransistoren FET1 und FET2 7, 8, insbesondere MOSFETs an, welche vorzugsweise im Spulenstromkreis parallel geschaltet sind. Ist der Feldeffekttransistor FET1 7 leitend ausgerichtet, wird der Feldeffekttransistor FET2 8, welcher die Pulsweitenmodulation (PWM) 9 erzeugt, überbrückt, so dass der Einschaltimpuls 4 in voller Höhe wirkt. Nach Ablauf des Einschaltimpulses 4 sperrt der Feldeffekttransistor FET1 6, es wirkt nun ausschließlich die PWM 9 des Feldeffekttransistors FET2 7 auf die Spule. Mit dieser Schaltungsanordnung lässt sich die Halteleistung auf frei wählbare Werte reduzieren.

Der erfindungsgemäße Schütz mit energieeffizienter Spulenansteuerung zeichnet sich dadurch aus, dass eine Reduzierung der Halteleistung der Schützspule ohne zusätzliche Verlustwärme erreicht wird. Diese Schaltung lässt sich auf kleinstem Raum platzieren. Sie ist sehr kostengünstig, da nur ein Zweifach-Komparator, 2 FETs und wenige Widerstände bzw. Kondensatoren notwendig sind. Ein weiterer großer Vorteil besteht darin, dass auf einen Controller mit entsprechender Firmware verzichtet werden kann. Diese Schaltung kann bei Bedarf auch als externes Vorschaltelement an "Standard"- DC- Schütze angebaut werden.

### Bezugszeichenliste

- 1: Anschluss A1
- 2: Anschluss A2
- 3: Spule
- 4: Einschaltimpuls
- 5: Komparator 1
- 6: Komparator 2
- 7: Feldeffekttransistor FET1
- 8: Feldeffekttransistor FET2
- 9: Pulsweitenmodulation

## Patentansprüche

1. Schütz mit einer energieeffizienten Spulenansteuerung, wobei die Spulenansteuerung Anschlüsse A1/A2 (1, 2) aufweist, welche nach Anlegen einer Steuerspannung eine Spule (3) mittels Einschaltimpuls (4) ansteuern, welcher von einem Komparator 1 (5) ausgebildet ist und wobei ein Komparator 2 (6) als Multivibrator ausgebildet ist, **dadurch gekennzeichnet, dass** die Komparatoren 1 und 2 (5, 6) ausgangsseitig abwechselnd Feldeffekttransistoren FET1 und FET2 (7, 8) ansteuern, wobei bei einer leitenden Ausrichtung des Feldeffekttransistors FET1 (7) der Feldeffekttransistor FET2 (8) welcher eine Pulsweitenmodulation (PWM) (9) erzeugt, überbrückt wird, so dass ein Einschaltimpuls (4) in voller Höhe wirkt und wobei nach Ablauf des Einschaltimpulses (4) der Feldeffekttransistor FET1 (7) sperrt, wobei nun ausschließlich die PWM (9) des Fledeffekttransistors FET2 (8) auf die Spule wirkt.

2. Schütz nach Anspruch 1, **dadurch gekennzeichnet , dass** der mittels Komparator 1 (5) erzeugte Einschaltimpuls (4) variabel ist.

3. Schütz nach Anspruch 1 oder 2, **dadurch gekennzeichnet, dass** vom Komparator 1 (5) zur Erzeugung eines Einschaltimpulses (4) zuerst ein High-Signal und anschließend dauerhaft ein Low-Signal erzeugt wird.

4. Schütz nach einem der Ansprüche 1 bis 3, **dadurch gekennzeichnet, dass** die Beschaltung am Komparator 2 (6) derart ausgebildet ist, dass Schaltfrequenz und Stromflussdauer durch die Spule (3) einstellbar ist.

5. Schütz nach einem der Ansprüche 1 bis 4, **dadurch gekennzeichnet, dass** mindestens ein Feldeffekttransistor FET1 oder FET2 (7, 8) als MOSFET ausgebildet sind.

6. Schütz nach einem der Ansprüche 1 bis 5, **dadurch gekennzeichnet, dass** die Feldeffekttransistoren FET1 und FET2 (7, 8) im Spulenstromkreis parallel geschaltet sind.

7. Schütz nach einem der Ansprüche 1 bis 6, **dadurch gekennzeichnet, dass** die Spulenansteuerung mit einer frei wählbaren Halteleistung ausgebildet ist.

8. Schütz nach einem der Ansprüche 1 bis 7, **dadurch gekennzeichnet, dass** diese Spulenansteuerung in einem externen Vorschaltelement an einen Standard- DC- Schütz ausgebildet ist.

## Claims

1. Contactor having an energy-efficient coil control means, wherein the coil control means comprises connections A1/A2 (1, 2), which, after a control voltage has been applied, control a coil (3) by means of a switch-on pulse (4), which coil is formed by a comparator 1 (5) and wherein a comparator 2 (6) is formed as a multivibrator, **characterized in that** the comparators 1 and 2 (5, 6) on the output side alternately control field-effect transistors FET1 and FET2 (7, 8), wherein, given a conducting orientation of the field-effect transistor FET1 (7), the field-effect transistor FET2 (8), which generates a pulse width modulation (PWM) (9), is bypassed so that a switch-on pulse (4) acts in full and wherein, after the switch-on pulse (4) has elapsed, the field-effect transistor FET1 (7) blocks, wherein exclusively the PWM (9) of the field-effect transistor FET2 (8) now acts on the coil.

2. Contactor according to Claim 1, **characterized in that** the switch-on pulse (4) generated by means of the comparator 1 (5) is variable.

3. Contactor according to Claim 1 or 2, **characterized in that** first a high signal and then permanently a low signal is generated by the comparator 1 (5) for generating a switch-on pulse (4).

4. Contactor according to one of Claims 1 to 3, **characterized in that** the circuitry at the comparator 2 (6) is designed in such a way that switching frequency and current flow duration can be set by the coil (3).

5. Contactor according to one of Claims 1 to 4, **characterized in that** at least one field-effect transistor FET1 or FET2 (7, 8) is designed as a MOSFET.

6. Contactor according to one of Claims 1 to 5, **characterized in that** the field-effect transistors FET1 and FET2 (7, 8) are connected in parallel in the coil circuit.

7. Contactor according to one of Claims 1 to 6, **characterized in that** the coil control means is formed with a freely selectable holding power.

8. Contactor according to one of Claims 1 to 7, **characterized in that** said coil control means is formed in an external ballast element on a standard DC contactor.

## Revendications

1. Protection comprenant une commande de bobine électronique économe en énergie, dans lequel la commande de bobine présente des connexions A1/A2 (1, 2) qui, après l'application d'une tension de commande, commandent une bobine (3) au moyen d'une impulsion de mise sous tension (4) qui est formée par un comparateur 1 (5) et dans lequel un comparateur 2 (6) est conçu en tant que multi-vibrateur, **caractérisée en ce que** les comparateurs 1 et 2 (5, 6) commandent en alternance des transistors à effet de champ FET1 et FET2 (7, 8) en sortie, dans lequel avec un alignement conducteur du transistor à effet de champ FET1 (7), le transistor à effet de champ FET2 (8), qui produit une modulation d'impulsions en largeur (PWM) (9), est court-circuité de sorte qu'une impulsion de mise sous tension (4) agit à pleine hauteur, et dans lequel une fois l'impulsion de mise sous tension (4) terminée, le transistor à effet de champ FET1 (7) se bloque, dans lequel maintenant seule la PWM (9) du transistor à effet de champ FET2 (8) agit sur la bobine.

2. Protection selon la revendication 1, **caractérisée en ce que** l'impulsion de mise sous tension (4) produite au moyen du comparateur 1 (5) est variable.

3. Protection selon la revendication 1 ou 2, **caractérisée en ce que** d'abord un signal élevé est produit et ensuite un signal faible est produit durablement par le comparateur 1 (5) pour produire une impulsion de mise sous tension (4).

4. Protection selon l'une des revendications 1 à 3, **caractérisée en ce que** le câblage sur le comparateur 2 (6) est ainsi conçu que la fréquence de branchement et la durée de passage du courant à travers la bobine (3) peuvent être réglées.

5. Protection selon l'une des revendications 1 à 4, **caractérisée en ce qu'**au moins un transistor à effet de champ FET1 ou FET2 (7, 8) est conçu en tant que MOSFET.

6. Protection selon l'une des revendications 1 à 5, **caractérisée en ce que** les transistors à effet de champ FET1 et FET2 (7, 8) sont montés en parallèle dans le circuit de la bobine.

7. Protection selon l'une des revendications 1 à 6, **caractérisée en ce que** la commande de bobine est conçue avec une puissance de maintien pouvant être choisie librement.

8. Protection selon l'une des revendications 1 à 7, **caractérisée en ce que** cette commande de bobine est conçue dans un élément en amont externe sur une protection CC standard.
